# EUROPÄISCHE PATENTSCHRIFT

(11) **EP 1 106 111 B1**
(45) Veröffentlichungstag und Bekanntmachung des Hinweises auf die Patenterteilung: **24.11.2004**
(21) Anmeldenummer: 00128276.3
(22) Anmeldetag: 27.05.1998
(51) Int. Cl.: A47C 9/00, A47C 3/22

(54) **Rückstellvorrichtung für eine Sitzvorrichtung, insbesondere für einen Barhocker**
Return device for a chair, in particular for a bar-stool
Dispositif de rappel pour une chaise, en particulier pour un tabouret de bar

(30) Priorität: 02.06.1997 DE 29709558 U
(43) Veröffentlichungstag der Anmeldung: 13.06.2001
(62) Teilanmeldung aus: 98109641.5
(73) Patentinhaber: GLÖCKL, Josef, 85551 Kirchheim (DE)
(72) Erfinder: GLÖCKL, Josef, 85551 Kirchheim (DE)
(74) Vertreter: Sperling, Rüdiger, Dipl.-Ing.

(56) Entgegenhaltungen:
- WO-A-96/24273
- WO-A-96/24274
- WO-A-97/27785
- DE-B- 1 205 666

## Beschreibung

Die Erfindung betrifft eine Rückstellvorrichtung für eine Sitzvorrichtung, und betrifft insbesondere eine Rückstellvorrichtung für einen Barhocker.

Barhocker sind allgemein bekannt. Sie haben jedoch den Nachteil, daß man auf ihnen sehr statisch sitzt. An langen Abenden erschlafft die Rückenmuskulatur der Benutzer wodurch diese eine ungünstige Sitzhaltung einnehmen. Ein Großteil der Bevölkerung übt untertags im Büro eine sitzende Tätigkeit aus, welche ebenfalls zur Degeneration der Rückenmuskulatur beiträgt. Sitzen insbesondere solche Personen mit bereits geschwächter Rückenmuskulatur auch abends auf statischen Barhockern, so führt dies meist zu einer ungünstigen Sitzhaltung und daraus resultierenden Rückenschmerzen. Durch eine anhaltende, gleichmäßige Fehlbelastung der Bandscheiben werden diese äußerst schlecht durchblutet, was bleibende Rückenschäden zur Folge haben kann. Beim Sitzen auf Barhockern kommt nachteilig hinzu, daß die Beine schräg nach unten hängen und somit die meisten Benutzer dazu neigen, ein Hohlkreuz auszubilden. Wird diese Sitzhaltung als unbequem empfunden, so stützt sich der Barbesucher auf der Bar selbst ab, was wiederum zu einer sehr einseitigen Belastung der Bandscheibe führt.

Das Dokument WO-A-96 24 273 zeigt eine Rückstellvorrichtung für eine Sitzvorrichtung, insbesondere für einen Barhocker, mit einem im wesentlichen zylindrischen Zwischenteil eines Unterbaus eines Sitzteils, welches Zwischenteil an einem Fußteil kippbar und rückstellbar mittels der Rückstellvorrichtung festgehalten ist, wobei die unmittelbare Verbindung zwischen Fußteil und Zwischenteil mittels einer aus elastischem Material ausgeführten Büchse, die sowohl zwischen den Seitenwänden als auch den Stirnwänden angeordnet ist, stattfindet.

Dadurch, daß das Zwischenteil direkt am Fußteil kippbar und rückstellbar gehalten ist, pendelt der Benutzer stets leicht hin und her. Hierdurch bleibt die Rückenmuskulatur ebenfalls stets leicht in Bewegung und die Bandscheibe wird gut durchblutet.

Durch ein federndes Zwischenteil schwingt der Barhocker auch bei der kleinsten Bewegung in seiner Längsachse, so daß die Rückenmuskulatur ständig in Bewegung bleibt und darüber hinaus auch die Bandscheibe keine statische Belastung erfährt.

Die Aufgabe der Erfindung ist es diese bekannte Sitzvorrichtung noch zu verbessern.

Die Aufgabe wird erfindungsgemäß dadurch gelöst, daß eine Rückstellvorrichtung gemäß Patentanspruch 1 vorgesehen wird.

Das Fußteil weist erfindungsgemäß einen feststehenden Schaft auf und der Gelenkpunkt zwischen Fußteil und Zwischenteil liegt am oberen Ende des Schafts.

Durch den feststehenden Schaft wird gewährleistet, daß der Gelenkpunkt nicht zu weit von der Sitzfläche entfernt und somit die Pendelbewegung auf ein günstiges Ausmaß begrenzt ist. Würde der Pendelpunkt hingegen am Boden liegen, wäre bei einem Barhocker der Pendelweg zu groß und eine sichere Benutzung durch ungeübte Personen nicht mehr möglich.

Des weiteren ist es günstig, an dem Schaft einen Fußring in einem vorbestimmten Abstand vom Boden anzuordnen. Der Fußring ist am Schaft fest arretiert und somit nahezu feststehend. Der Benutzer kann somit seine Füße auf dem Fußring abstellen und hat trotz pendelnden Gesäßes und Oberkörper einen sicheren ruhigen Halt durch das Aufsetzen seiner Füße auf den Ring. Vorteilhafterweise ist der Fußring am Schaft in der Höhe verstellbar, wodurch eine optimale Abstimmung auf den Benutzer vorgenommen werden kann.

Eine bevorzugte Ausführungsvariante sieht vor, daß das federnde Zwischenteil aus einer zentralen Säule und einer Federkonstruktion besteht, wobei im Kraftfluß des Sitzgewichts die zentrale Säule und die Federkonstruktion in Reihe geschaltet sind.

Durch die Reihenschaltung der beiden Teile kann die zentrale Säule höhenverstellbar ausgebildet werden, ohne daß die Federung um die Längsachse beeinträchtigt wird.

Bei dieser vorteilhaften Ausführungsvariante ist es weiter vorteilhaft, daß die zentrale Säule und die Federkonstruktion konzentrisch angeordnet sind und zwischen der zentralen Säule und der Federkonstruktion eine Lagerführung ausgebildet ist. Durch die konzentrische Anordnung von zentraler Säule und Federkonstruktion ist es möglich, in einer relativ kompakten Anordnung die Reihenschaltung von zentraler Säule und Federkonstruktion zu realisieren. Dies ist deshalb von großer Bedeutung, da - wie oben bereits erwähnt - der Kippunkt nicht zu weit von der Sitzfläche entfernt liegen darf und somit eine bloße Aneinanderreihung von zentraler Säule und Federkonstruktion den Kippunkt zu weit in Richtung Fußteil verlegen würde.

Die Federkonstruktion weist vorteilhafterweise eine dynamische und statische Federaufnahme auf, zwischen denen eine Feder eingespannt ist. Durch diesen relativ simplen Aufbau ist es möglich, eine günstige Normteilfeder zu verwenden.

Vorteilhafterweise ist die zentrale Säule als eine in ihrer Länge verstellbare Federsäule ausgebildet, wie z.B. eine Gasfeder und weist mindestens eine vertikale Führungsbahn auf, welche mit der Lagerführung zusammenwirkt.

Die Lagerführung umfaßt günstigerweise eine im Höhenabstand angeordnete zweiteilige Lagerung, wobei als Lagerelemente vorzugsweise Kugeln oder Rollen Verwendung finden.

In einer besonders bevorzugten Ausführungsform sind die Lagerelemente federbelastet gegen die Führungsbahn gedrückt. Bei der Verwendung von nicht federbeaufschlagten Lagerelementen sind bei der Pendel- und Schwingbewegung Fertigungsungenauigkeiten stark spürbar und wirken sich beim aktiv-dynamischen Sitzen sehr störend aus.

Günstig ist es, pro Lagerung mindestens zwei Lagerelemente an der Führungsbahn anzuordnen.

Die Lagerelemente sind hierbei vorteilhafterweise in Lagerelementaufnahmen gehaltert, wobei die Lagerelementaufnahmen entweder über Druckfedern, oder über einen elastisch verformbaren Bereich, oder über einen elastisch Vorsprung die Lagerelemente auf die Führungsbahn drücken. Die Druckfedern bzw. der elastisch verformbare Bereich bzw. die Vorsprünge drücken die Lagerelemente radial nach innen.

Die Führungsbahn ist günstigerweise als Rohr ausgebildet, dessen erstes Ende mit dem unteren Ende der Federsäule und dessen zweites Ende mit dem dynamischen Ende der Federaufnahme verbunden ist.

Des weiteren ist es günstig, zwischen dem Führungsbahnrohr und der Federsäule, welche vorzugsweise als Gasfeder ausgebildet ist, eine Gleitlagerbuchse anzuordnen. Bei einer aktiv-dynamischen kontinuierlichen Pendel-Schwingbewegung um die Längsachse des Zwischenteils federt in erster Linie die Federkonstruktion und nur minimal die Gasfeder, so daß die Gleitlagerbuchse in erster Linie bei der Höhenverstellung zum Einsatz gelangt.

Die Lagerführung ist vorzugsweise an einem Standbeingrundkörper angeordnet in welchem die Lageraufnahmen federbeaufschlagt und radial verschieblich gehalten sind. Durch die federbeaufschlagten Lagerelemente werden Maßungenauigkeiten ausgeglichen und es erfolgt somit ein gleichmäßiges störungsfreies und nahezu lautloses Schwingen um die Längsachse des Zwischenteils.

Der Standbeingrundkörper ist vorzugsweise über eine Keilverbindung auf den Schaft am Fußteil aufsteckbar.

Günstig ist es, daß der Abstand zwischen der dynamischen und der statischen Federaufnahme eingestellt werden kann. Hierzu ist am Standbeingrundkörper eine verdrehbare Überwurfmutter als Federauflage ausgebildet, über welche sich die Feder vorspannen läßt. Durch das Vorspannen der Feder läßt sich der Pendelhocker auf das Gewicht der Personen einstellen, so daß die Sitzfläche beim Aufsetzen nicht unangenehm weit oder gering absinkt. Dieser Vorspannmechanismus ist vorteilhafterweise über eine verdrehbare Überwurfmutter am Standbeingrundkörper ausgebildet, über welche durch Drehen der Überwurfmutter die Feder vorgespannt bzw. entspannt werden kann.

Die Rückstellvorrichtung ist günstigerweise als Schwingmetall zwischen dem Zwischenteil und dem Fußteil ausgebildet und kann über ein Handrad in der Rückstellkraft eingestellt werden.

Die Erfindung wird nachfolgend anhand in der Zeichnung dargestellter Ausführungsbeispiele näher erläutert. Es zeigt:
Fig. 1 den Pendelhocker in einer Seitenansicht sowie in einem Halbschnitt,
Fig. 2 den unteren Abschnitt des Zwischenteils aus Fig. 1 in einer größeren Ansicht,
Fig. 3 den Bereich des Zwischenteils mit der Lagerführung,
Fig. 4a den Querschnitt durch das Zwischenteil im Bereich der Lagerführung,
Fig. 4b einen vergrößerten Ausschnitt aus der Fig. 4a,
Fig. 4c eine Ausführungsvariante zu Fig. 4b,
Fig. 5 eine Schrägansicht von Schaft und Fußring, und
Fig. 6 einen Querschnitt einer Variante des Schaftes.

Fig. 1 zeigt eine Seitenansicht sowie einen Halbschnitt eines Pendelhockers, bestehend aus einem Sitzteil 1, einem Zwischenteil 3 und einem Fußteil 2. Das Zwischenteil 3 weist eine zentrale Säule 4 sowie eine Federkonstruktion 5 auf und ist an seinem unteren Ende im Fußteil 2 kippbar und rückstellbar gehaltert. Die zentrale Säule 4 ist als höhenverstellbare Federsäule 10, in der Regel als Gasfeder ausgebildet. Das Sitzteil 1 ist mit der Federsäule 10 über eine Steckverbindung 22 fest verbunden und kann sich durch ein Lager 23 am unteren Ende der Federsäule 10 um die Längsachse dieser Federsäule drehen. Zur Höhenverstellung der Sitzfläche 1 ist an der Unterseite ein Hebel 24 angeordnet, welcher bei Betätigung so auf die Federsäule einwirkt, daß diese in bekannter Weise in der Höhe eingestellt werden kann. Die zentrale Säule 4 umfaßt des weiteren eine vertikale Führungsbahn 11, welche als die Federsäule 10 umgebendes Rohr ausgebildet und am unteren Ende mit der Federsäule 10 über das Lager 23 drehbar verbunden ist.

Zur Erzielung des gewünschten aktiv-dynamischen Sitzverhaltens ist der zentralen Säule 4 im Kraftfluß die Federkonstruktion 5 in Reihe nachgeschaltet.

Eine umgekehrte Anordnung, bei der der Kraftfluß erst über die Federkonstruktion und dann über die zentrale Säule erfolgt, ist ebenso möglich.

Die Federkonstruktion 5 besteht aus einer statischen Federaufnahme 8, einer Feder 9 sowie einer dynamischen Federaufnahme 7. Die dynamische Federaufnahme 7 ist fest mit dem oberen Ende der Führungsbahn 11 verbunden. Für die Rolativbewegung zwischen der zentralen Säule 4 und der Federkonstruktion 5 ist zwischen der Federkonstruktion 5 und der Führungsbahn 11 eine Lagerführung 6 ausgebildet. Die Lagerführung 6 besteht im dargestellten Ausführungsbeispiel aus zwei Lagerungen 12, welche in dem oberen Halterungsteil eines Standbeingrundkörpers 15 gehalten sind. Der Standbeingrundkörper 15 bildet das untere Ende der zentralen Säule 4 und wird über eine Keilverbindung 16 auf die Konstruktion des Fußteils 2 aufgesteckt. Der Standbeingrundkörper 15 weist in seinem unteren Bereich ein Außengewinde auf, auf welches eine Überwurfmutter 17 aufgeschraubt ist, welche gleichzeitig als Auflage für die Feder 9 dient. Durch die Überwurfmutter 17 kann die Feder 9 vorgespannt werden und somit die Länge, um welche die Sitzfläche 1 bei Belastung absinkt, auf das Gewicht der benützenden Person abgestimmt werden.

Das Zwischenteil 3 wird über die Keilverbindung 16 auf eine Rückstellvorrichtung 21 am Fußteil 2 aufgesteckt. Die Rückstellvorrichtung 21 ist als Schwingmetall ausgebildet und besteht aus einem im wesentlichen rohrförmigen Oberteil 25, dessen oberes Ende zur Keilverbindung 16 dient und einem Unterteil 27, welches fest an einem Arm 31 des Fußteils befestigt ist. Auf das Unterteil 27 ist ein Schaft 40 aufgesteckt. Der Schaft 40 ist an der Unterseite innerhalb des Unterteils 27 aufgenommen und umgreift an der Oberseite tassenförmig das Oberteil 25. Zwischen der Oberseite des Schaftes 40 und dem Oberteil 25 ist ein elastisches Material 26 vorgesehen. Dieses ist sowohl zwischen den Stirnflächen als auch zwischen den Seitenwänden angeordnet. Das Oberteil 25, der Schaft 40 sowie das Unterteil 27 sind über ein Schraube 29 miteinander verbunden, wobei über eine mit der Schraube 29 zusammenwirkenden Einstellmutter 28 die Rückstellvorrichtung 21 vorgespannt und somit die Rückstellkraft eingestellt werden kann. In einer in Fig. 1 dargestellten Ausführungsvariante ist zwischen dem Kopf der Schraube 29 und dem Oberteil 25 ein weiteres elastisches Element 30 angeordnet, welches das Verhalten der Rückstellvorrichtung 21 weicher und komfortabler gestaltet.

An der zylindrischen Außenseite des Schaftes 40 ist über eine Manschette 52 ein Fußring 50 befestigt. Die Manschette 52 weist eine Gewindebohrung mit einer Stellschraube 53 auf, über welche der Fußring 50 an dem Schaft 40 arretiert wird. Durch Lösen der Stellschraube 53 kann der Fußring 50 im Bereich des Schaftes 40 in der Höhe eingestellt werden.

Das Fußteil 2 ist in der Regel als nahezu geschlossener Ring ausgebildet, an welchem zentral über den Arm 31 die Rückstellvorrichtung 21 und somit das Zwischenteil und das Sitzteil gehaltert sind. Bei Belastung verformt sich der Arm 31 elastisch, so daß der Pendelhocker über eine reibungsfördernde Kontakteinrichtung 33 am unteren Abschluß der Rückstellvorrichtung 21 auf den Boden gepreßt wird.

Im ringförmigen Fußteil 2 des Pendelhockers sind Rollen oder Kugeln 34 angeordnet, welche bei Belastung in das Fußteil 2 einfedern. Es könnten auch sogen. Rollen oder Kugeln nach DIN-Norm verwendet werden, welche im ausgefederten Zustand arretiert sind, bei leichter Belastung ein Verschieben des Pendelhockers zulassen und bei vollkommener Belastung in das Fußteil 2 einfedern.

Fig. 2 zeigt den unteren Teil des Zwischenteils 3 sowie die Rückstellvorrichtung 21 des Pendelhockers aus Fig. 1 in vergrößerter Darstellung. Der Fußring 50 ist in dieser Ansicht nicht dargestellt. Beim aktiv-dynamischen Schwingen um die Längsachse des Zwischenteils 3 entsteht eine Relativbewegung zwischen der Führungsbahn 11 und der Federkonstruktion 5. Diese Relativbewegung wird durch die bereits oben erwähnte Lagerführung 6 zwischen der Federkonstruktion 5 und der Führungsbahn 11 ermöglicht. Diese Lagerführung 6 wird in den nachfolgenden Figuren näher erläutert. Im ausgefederten Zustand wird der Weg der Feder 9 durch einen Anschlag 35 am unteren Ende der vertikalen Führungsbahn 11 begrenzt. Dieser Anschlag 35 wirkt mit einem Absatz am Standbeingrundkörper 15 zusammen. Um die Wegbegrenzung nach oben lautlos zu gestalten ist zwischen dem Standbeingrundkörper 15 und dem Anschlag 35 ein Gummiring 36 zwischengeschaltet. Für die Wegbegrenzung nach unten ist oberhalb des Kopfes der Schraube 29 ein elastischer Anschlag 32 vorgesehen.

Fig. 3 zeigt den Abschnitt des Zwischenteils, in welchem die Lagerführung 6 angeordnet ist. Die Lagerführung 6 besteht im dargestellten Ausführungsbeispiel aus zwei Lagerungen 12, die im Standbeingrundkörper 15 gehalten sind und mit der Führungsbahn 11 zusammenwirken. Die Lagerungen 12 weisen pro Ebene jeweils vier am Umfang der Führungsbahn 11 verteilte Lagerelement 13 auf, wobei diese Lagerelemente 13 entweder als Rollen oder als Kugeln ausgebildet sein können. (Siehe hierzu auch Fig. 4a). Im dargestellten Ausführungsbeispiel sind die Lagerelement 13 als Rollen ausgebildet, deren Rollenachsen beidseitig in Lagerelementaufnahmen 18 aufgenommen sind. Diese Lagerelementaufnahmen 18 sind im Standbeingrundkörper 15 zu einem gewissen Maß radial verschieblich gehalten und in Richtung der Führungsbahn 11 federbeaufschlagt. Zur Federbeaufschlagung sind zwei Ausführungsvarianten dargestellt. In der ersten Ausführungsvariante stützen sich die Lagerelementaufnahmen 18 über Druckfedern 19 an einem der Standbeingrundkörper 15 umgebenden Rohr 37 ab und drücken somit die Lagerelemente 13 in Richtung der Führungsbahn 11. Das Rohr 37 ist von oben über den oberen rohrförmigen Bereich des Standbeingrundkörpers 15 gesteckt und wirkt mit dem Standbeingrundkörper 15 zur Fixierung Lagerungen 12 zusammen.

Beim zweiten Ausführungsbeispiel weisen die Lagerelementaufnahmen 18 jeweils einen elastischen Vorsprung 20 auf, welcher durch seine elastisch Verformung ebenfalls die Lagerelementaufnahmen 18 und somit die Lagerelement 13 gegen die Führungsbahn 11 drückt.

Fig. 4a zeigt einen Schnitt durch die bereits unter Fig. 3 beschriebene Lagerung 12, Fig. 4b einen vergrößerten Ausschnitt aus Fig. 4a, wobei diese Ausführungsvariante die Federbeaufschlagung der Lagerelemente 13 über Druckfedern 19 darstellt, welche sich an dem Rohr 37 abstützen.

Fig. 4c gibt denselben Ausschnitt wie in Fig. 4b wieder, jedoch in einer anderen Ausführungsvariante. In Fig. 4c weisen die Lageraufnahmen 18 den elastischen Vorsprung 20 auf, welcher sich ebenso an dem Rohr 37 abstützt und somit die Lagerelemente 13 gegen die Führungsbahn 11 drückt.

Fig. 5 zeigt eine Schrägansicht des Schaftes 40 mit aufgestecktem Fußring 50. Der Schaft 40 ist im wesentlichen zylindrisch ausgebildet und weist an seinem unteren Ende einen Absatz 41 auf. Mit seinem unteren Ende kann der Schaft 40 paßgenau in das Unterteil 37 eingesteckt werden, so daß sich insgesamt eine glatte zylindrische Außenfläche ergibt. Am oberen Ende (in der Figur nicht zu sehen) ist der Schaft 40 tassenförmig zur Aufnahme des elastischen Materials 26 sowie des Oberteils 25 ausgebildet.

In der Mitte weist der Schaft 40 einen Kanal 42 zur Aufnahme der Schraube 29 auf, welche zur Vorspannung und Einstellung der Rückstellvorrichtung 21 dient.

Der Schaft 40 ist in der Regel als Aluminium-Druckgußteil ausgebildet, wobei zwischen der Außenwand und dem Kanal 40 zusätzlich Versteifungsrippen 43 vorgesehen sein können.

Am Außenumfang des Schaftes 40 ist der Fußring 50 über die Manschette 52 aufgesteckt, wobei diese über die Stellschraube 53 am Schaft 40 arretiert werden kann. Der Fußring 50 ist über Streben 51 mit der Manschette 52 verbunden und weist in der Regel einen Durchmesser von ca. 500 mm auf.

Fig. 6 zeigt eine weitere Ausführungsvariante des Schaftes 40, wobei hier der Schaft als Aluminium-Drehteil aus Vollmaterial hergestellt ist. Der Schaft weist ebenso den Kanal 42 für die Schraube 29 sowie den Absatz 41 auf. Der Schaft kann in unterschiedlichen Längen ausgebildet sein. Dadurch, daß er ohne weiteres in das Unterteil 27 eingesteckt werden kann, ist über die Länge des Schaftes eine Anpassung der Barhockerhöhe an die Wünsche des Benutzers leicht möglich. Lediglich die Schraube 29 muß an die Länge des Schaftes angepaßt werden.

Die Erfindung ist nicht auf das dargestellte Ausführungsbeispiel beschränkt, sondern umfaßt sämtliche Barhocker, welche ein aktivdynamisches Sitzen im Sinne des Anspruchs 1 erlauben.

## Patentansprüche

1. Rückstellvorrichtung für eine Sitzvorrichtung, insbesondere für einen Barhocker, mit einem im wesentlichen zylindrischen Zwischenteil (3) eines Unterbaus eines Sitzteils,
welches Zwischenteil an einem Fußteil (2) kippbar und rückstellbar mittels der Rückstellvorrichtung (21) festgehalten ist, wobei
das Fußteil (2) einen feststehenden Schaft (40) aufweist, an dessen oberen, Sitzteil nahen Ende der Gelenkpunkt zwischen Fußteil und Zwischenteil liegt, so daß das Ausmaß der Pendelbewegung des Sitzteils begrenzt wird, wobei
zwischen dem Schaft (40) und dem Oberteil (25) ein elastisches Material (26) vorgesehen ist, und wobei
das elastische Material (26) sowohl zwischen den Seitenwänden als auch den Stirnflächen angeordnet ist.

2. Rückstellvorrichtung nach Anspruch 1,
**dadurch gekennzeichnet, dass** zwischen dem Zwischenteil (3) und dem Fußteil (2) die als Schwingmetall ausgebildete Rückstellvorrichtung (21) vorgesehen ist.

3. Rückstellvorrichtung nach einem der Ansprüche 1 bis 2,
**dadurch gekennzeichnet, dass** die Rückstellkraft der Rücksteilvorrichtung (21) einstellbar ist.

4. Rückstellvorrichtung nach einem der Ansprüche 1 bis 3,
**dadurch gekennzeichnet, dass** das Zwischenteil (3) über eine Keilverbindung (16) auf die Rückstellvorrichtung (21) aufgesteckt ist.

5. Rückstellvorrichtung nach Anspruch 4,
**dadurch gekennzeichnet, dass** ein im wesentlichen rohrförmiges Oberteil (25) der Rückstellvorrichtung (21) mit seinem oberen Ende als Keilverbindung (16) dient, sowie ein Unterteil (27) vorgesehen ist, welches fest an einem Arm (31) des Fußteils (2) befestigt ist.

6. Rückstellvorrichtung nach Anspruch 5, **dadurch gekennzeichnet, dass** der Schaft (40) auf das Unterteil (27) aufgesteckt ist, wobei die Unterseite des Schafts (40) innerhalb des Unterteils (27) aufgenommen ist sowie die Oberseite des Schaftes (40) das Oberteil (25) tassenförmig umgreift.

7. Rückstellvorrichtung nach einem der Ansprüche 5 oder 6, **dadurch gekennzeichnet, dass** das Oberteil (25), der Schaft (40) und das Unterteil (27) mittels einer Schraube (29) miteinander verbunden sind, wobei über eine mit der Schraube (29) zusammenwirkende Einstellmutter (28) die Rückstellvorrichtung (21) mit einer Vorspannung beaufschlagbar ist.

8. Rückstellvorrichtung nach Anspruch 7, **dadurch gekennzeichnet, dass** zwischen einem Kopf der Schraube (29) und dem Oberteil (25) ein weiteres elastisches Element (30) angeordnet ist.

9. Rückstellvorrichtung nach einem der Ansprüche 1 bis 8, **dadurch gekennzeichnet, dass** am unteren Abschluß der Rückstellvorrichtung (21) eine reibungsfördernde Kontakteinrichtung (33) vorgesehen ist, die mit dem Boden in Berührung bringbar ist.

## Claims

1. Return device for a chair, especially for a bar stool, comprising a mainly cylindrical intermediate part (3) of a support part of a seat part,
which intermediate part at a foot part (2) is held tiltable and returnable by means of the return device (21), wherein
the foot part (2) comprises a fixed shaft (40), at the upper end of which near the seating part the hinge point is between foot part and intermediate part so that the extent of the pendulum movement of the seat part is restricted, wherein
between the shaft (40) and the upper part (25) an elastic material (26) is provided, and wherein
the elastic material (26) is arranged between the side walls as well as between the frontal areas.

2. Return device according to claim 1, **characterized in that** between the intermediate portion (3) and the foot part (2) the return device (21) is provided as rubber-metal swing connector.

3. Return device according to claims 1 to 2, **characterized in that** the return force of the return device (21) is adjustable.

4. Return device according to one of the claims 1 to 3, **characterized in that** the intermediate portion (3) is mounted onto the return device (21) by way of a spline connection.

5. Return device according to claim 4, **characterized in that** a mainly tubular upper portion (25) of the return device (21) with its upper end serves as spline connection (16), as well as with a bottom part (27), which is fixed on an arm (31) of the foot part (2).

6. Return device according to claim 5, **characterized in that** the shaft (40) is mounted on the bottom part (27), wherein the bottom side of the shaft (40) is included within the bottom part (27) and the upper part of the shaft (40) embraces the upper part (25) like a cup.

7. Return device according to claims 5 or 6, **characterized in that** the upper part (25), the shaft (40) and the bottom part (27) are connected with each other by a screw (29), wherein the return device (21) is acted upon with an initial stress by a an adjusting nut (28) cooperating with the screw (29).

8. Return device according to claim 7, **characterized in that** between one head of the screw (29) and the upper part (25) an additional elastic element (30) is arranged.

9. Return device according to one of the claims 1 to 8, **characterized in that** at the lower end of the return device (21) a contact device (33) enhancing friction is provided, which can be brought into contact with the floor.

## Revendications

1. Un dispositif de rappel pour un système de siège, en particulier pour un tabouret de bar, avec un élément intermédiaire (3) de forme essentiellement cylindrique de l'élément socle d'un système de siège,
cet élément intermédiaire étant maintenu par le dispositif de rappel (21) en articulation avec un élément pied (2) de manière à pouvoir basculer et revenir en arrière,
l'élément pied (2) présentant une tige statique (40), à l'extrémité supérieure de laquelle à proximité de l'élément siège le point d'articulation est situé entre l'élément pied et l'élément intermédiaire, limitant ainsi l'ampleur du mouvement pendulaire de l'élément siège,
entre la tige statique (40) et l'extrémité supérieure (25) est prévu un matériau élastique (26),
ce matériau élastique étant disposé tant entre les parois latérales que sur les surfaces frontales.

2. Un dispositif de rappel selon la revendication 1,
**caractérisé en ce que**, entre l'élément intermédiaire (3) et l'élément pied (2), est prévu le dispositif de rappel en forme de liaison caoutchouc-métal.

3. Un dispositif de rappel selon l'une des revendications 1 à 2,
**caractérisé en ce que** la force du dispositif de rappel (21) est réglable.

4. Un dispositif de rappel selon l'une des revendications 1 à 3,
**caractérisé en ce que** l'élément intermédiaire (3) est monté sur le dispositif de rappel (21) au moyen d'un raccord à clavette (16)

5. Un dispositif de rappel selon la revendication 4,
**caractérisé en ce qu'**une élément supérieur (25), en forme de tube essentiellement, du dispositif de rappel (21) fait fonction de raccord à clavette (16) par son extrémité supérieure, un élément inférieur (27) étant prévu pour se fixer dans un bras (31) de l'élément pied (2).

6. Un dispositif de rappel selon la revendication 5,
**caractérisé en ce que** la tige (40) est montée sur l'élément inférieur (27), l'extrémité inférieure de la tige (40) étant intégrée à l'intérieur de l'élément inférieur (27) et l'extrémité supérieure de la tige (40) formant coupelle sur l'élément supérieur (25).

7. Un dispositif de rappel selon l'une des revendications 5 ou 6,
**caractérisé en ce que** l'élément supérieur (25), la tige (40) et l'élément inférieur (27) sont solidarisés par une vis (29), l'écrou de réglage (28) en interaction avec cette vis (29) permettant la mise en précontrainte du dispositif de rappel (21).

8. Un dispositif de rappel selon la revendication 7,
**caractérisé en ce que**, entre la tête de la vis (29) et l'élément supérieur (25) se trouve un élément élastique (30) supplémentaire.

9. Un dispositif de rappel selon l'une des revendications 1 à 8,
**caractérisé en ce qu'**à l'extrémité terminale du dispositif de rappel (21) est prévu un dispositif à contact antidérapant (33) qui peut être mis en contact avec le sol.
